# EUROPÄISCHE PATENTSCHRIFT

(11) **EP 0 153 675 B1**
(45) Veröffentlichungstag und Bekanntmachung des Hinweises auf die Patenterteilung: **24.10.1990**
(21) Anmeldenummer: 85101698.0
(22) Anmeldetag: 15.02.1985
(51) Int. Cl.: F02B 75/26, F01B 3/02, F16H 23/08

(54) **Brennkraftmaschine**
Internal combustion engine
Moteur à combustion interne

(30) Priorität: 18.02.1984 DE 3405893
(43) Veröffentlichungstag der Anmeldung: 04.09.1985
(73) Patentinhaber: Wenker, Ludwig, D-8543 Hilpoltstein-Hofstetten (DE)
(72) Erfinder: Wenker, Ludwig, D-8543 Hilpoltstein-Hofstetten (DE)
(74) Vertreter: Tergau, Enno, Dipl.-Ing.

(56) Entgegenhaltungen:
- DE-A- 3 115 910
- DK-C- 61 697
- FR-A- 1 468 209
- US-A- 1 476 275
- US-A- 2 217 289
- US-A- 2 421 868
- US-A- 2 498 679
- US-A- 2 513 083
- US-A- 2 957 462

## Beschreibung

Die Erfindung betrifft eine Brennkraftmaschine mit vier parallel und konzentrisch um eine zentrale Abtriebswelle in einem Maschinengehäuse angeordneten Zylindern, deren jeder zwei gegenläufige Kolben enthält, die durch Pleuel mit auf der Abtriebswelle angeordneten Taumelelementen gekoppelt sind, die am Maschinengehäuse gegen eine Drehbewegung mit der Abtriebswelle abgestützt sind.

Bei einer aus der US-PS 2 513 083 bekannten Brennkraftmaschine besteht jedes Taumelelement aus einem hohlen Kreisringkörper und aus einer darin relativ drehbar gelagerten Kreisringscheibe, die mit der Abtriebswelle undrehbar gekuppelt und relativ zu ihr schräggestellt gelagert ist. Im äußeren Randbereich des Kreisringkörpers sind radial abstehende Zapfen befestigt, die in parallel zur Abtriebswelle verlaufende, stationäre Führungsschlitze eingreifen. Nachteilig ist dabei, daß die vier Zapfen jedes Kreisringkörpers in den vier Führungsschlitzen außerordentlich hoch belastet werden, da sie unter Last in den Schlitzen axial verschoben und dabei gleichzeitig seitlich gegen die Schlitzwandungen angepreßt und verdreht werden. Ein großer Teil der von den Kolben übertragenen Antriebsleistung wird dabei aufgezehrt. Der mechanische Verschleiß zwischen den Zapfen und den Schlitzführungen ist außerordentlich hoch. Zudem ist ein zuverlässige Schmierung in diesem Bereich sehr schwierig, woraus eine sehr niedrige Arbeitsdrehzahl der Brennkraftmaschine resultiert.

Bei einer aus der US-PS 1 476 275 bekannten Brennkraftmaschine dieser Art weist jedes Taumelelement an einer dem Maschinengehäuse zugewandten Innenseite einen kreisförmigen Zahnkranz auf, dem am Maschinengehäuse ein kongruenter Zahnkranz zugeordnet ist. Der Zahnkranz des Taumelelementeswälzt sich am Zahnkranz des Maschinengehäuses ab, um das Taumelelement gegen ein mitdrehen mit der Abtriebswelle du hindern. Dies führt zu unzweckmäßig hohem mechanischem Verschleiß und zu unerwünschten Laufgeräuschen zwischen den Zahnkränzen. Ungünstig ist ferner, daß die Abstützpunkte der Pleuel aller Kolben in Umfangsrichtung des Taumelelementes feste Bogenmaßabstände haben, was bei der Taumelbewegung des Taumelelementes dazu führt, daß die Pleuel senkrecht zu den Kolbenbolzen gebogen werden, wobei sich diese Biegebelastungen auf die Kolben in den Zylindern übertragen. Zusammen mit der kinematisch bedingten Pendelbewegung jedes Pleuels um den Kolbenbolzen ergibt sich für jeden Kolben eine Taumelbewegung, bei der er die Zylinderwand ungleichmäßig belastet, was zu einem starken mechanischen Verschleiß führt.

Der Erfindung liegt die Aufgabe zugrunde, eine Brennkraftmaschine der eingangs genannten Art zu schaffen, die sich durch einen einfachen, betriebssicheren und kompakten Aufbau auszeichnet und bei der die Kolben bei ihrer Arbeitsbewegung ohne nennenswerte Kipp- oder Verkantbelastungen in den Zylindern laufen.

Die gestellte Aufgabe wird erfindungsgemäß dadurch gelöst, daß jedes Taumelelement aus zwei voneinander getrennten, einstückigen Hälften besteht, die um die schräg zur Abtriebswelle stehende Taumelachse des Taumelelements relativ zueinander verdrehbar und auf einem mit der Abtriebswelle undrehbar verbundenen Bund gelagert sind, daß an jeder Hälfte die Pleuel zweier diametral gegenüberliegender Kolben abgestützt sind, und daß jede Hälfte in eine einzige parallel zur Abtriebswelle verlaufende Führung des Maschinengehäuses eingreift.

Bei dieser Ausbildung sind die in Umfangsrichtung des Taumelelementes gemessenen Bogenmaßabstände zwischen den Abstützpunkten der Pleuel nicht starr, weil sich die beiden Hälften des Taumelelementes relativ zueinander verdrehen können. Dies hat den Vorteil, daß die Pleuel bei der Taumelbewegung des Taumelelementes keine seitlichen Biegebelastungen erfahren, sondern nur geringfügige Pendelbewegungen in-bezogen auf die Abtriebswelle-radialen Ebenen ausführen. Die Kolben laufen weitgehend klemmkraftfei, weil die Pleuel über die gesamte Hubbewegung der Kolben annähernd mit den Zylinderachsen fluchten. Durch die geringe Belastung der Pleuel und ihre nur schwache Auslenkung können die Pleuel leicht und kurz ausgebildet sein, so daß die Taumelelemente nahe an die Zylinder hingesetzt werden können, was zu einem kompakten Aufbau des Motors führt. Für die einwandfreie Führung der Hälften des Taumelelementes reicht jeweils eine Führung aus, in deren Bereich vorherbestimmbare und vernachlässigbare Reibungsverhältnisse vorliegen. Aus dem Zusammenspiel der einfach beherrschbaren Führungen, der kurzen und leichten Pleuel und der klemmkraftfrei laufenden Kolben resultiert eine hohe mögliche Arbeitsdrehzahl der Brennkraftmaschine und ein gegenüber dem Stand der Technik verbesserter Wirkungsgrad.

Die Brennkraftmaschine wird in ihrer Anwendung universell, wenn die Merkmale des Anspruchs 3 verwirklicht werden. Mit der Verschiebung der Taumelscheibe auf der Antriebswelle, die auch während des Betriebs erfolgen kann, kann die Kompression des Verbrennungsgemisches geändert werden. Hierdurch entsteht eine gute Anpassung des Motors an das zur Verfügung stehende Verbrennungsmaterial und die geforderte Leistung.

Aus Montagegründen und zur Einhaltung einer langen Standzeit ohne nennenswerten Verschleiß ist die Maßnahme von Anspruch 4 zweckmäßig. Ein Kardan- oder Kreuzgelenk kann praktisch alle vom Kolben ausgeübten Kräfte so auf das Taumelelement übertragen, daß dieses nur mit geringen Verlusten daraus das Abtriebsmoment der Abtriebswelle erzeugen kann.

Ein weiterer, wichtiger Gedanke geht aus Anspruch 5 hervor. Diese Teilbarkeit der Brennkraftmaschine vereinfacht Wartungs- oder Reparaturarbeiten, weil in der Teilungsebene ein guter Zugang zu den Brennräumen besteht und die Kolben mit den Pleueln einfach nach oben herausgezogen werden können. Dies ist bei herkömmlichen Brennkraftmaschinen häufig nicht der Fall, weil die dem Kolben abgewandten Pleuellager eine Größe haben, die das Durchziehen durch den Zylinder verwehrt. Außerdem müssen die Pleuel nicht teilbar in den Lagerschalen ausgeführt sein und das obere und untere Pleuelauge kann gleich groß ausgebildet sein.

Eine weitere, zweckmäßige Ausführungsform der Erfindung geht aus Anspruch 8 hervor. Auf engstem Platz wird hier die Steuerung der Zylinderbuchsen bewerkstelligt, so daß die üblichen, aufwendigen Steuermechanismen zur Ventilsteuerung wegfallen. Für eine stabile Ausführung wäre auch ein Steilgewinde zur Erzwingung der Hin- und Herbewegung sehr vorteilhaft. Der Steuerring erhält unmittelbar und auf kürzestem Weg seine Drehbewegung von der Steuerwelle. Baulich läßt sich dieses gesteckte Ziel besonders einfach bei der Ausführungsform erreichen, wie es im Anspruch 9 angesprochen ist. Anstelle einer federbelasteten Verbindung zwischen den Steuernocken und den Gegennocken könnte auch eine Zwangssteuerung treten, die dafür sorgt, daß die Ventilbewegung der Zylinderbuchsen exakt in Abhängigkeit von der Drehlage der Antriebswelle und damit der jeweiligen Stellung der Kolben im Zylinder bleibt.

Wichtig sind auch die Merkmale von Anspruch 11, das dem einwandfreien Arbeiten der Brennkraftmaschine zuträglich ist, wenn die Zylinderbuchsen leichtgängig bewegbar sind. Hierbei nähern sich die beiden Kolben bis auf einen kurzen Abstand und begrenzen einen relativ flachen Brennraum. Die Zylinderbuchsen arbeiten nach Art von Tellerventilen, die von Kolben durchsetzt werden, wodurch eine gute Abdichtung zum Zündzeitpunkt erreichbar ist, weil die Dichtflächen der Zylinderbuchsen satt an den Ventilsitzen in der Aufweitung abgestützt sind, wobei der Explosionsdruck auch in axialer Richtung die Dichtung verbessert.

Schließlich ist auch eine abgeänderte, vorteilhafte Ausführungsform gemäß Anspruch 12 gegeben. Hierbei haben die beiden zu einer durchgehenden Zylinderbuchse vereinigten Zylinderbuchse eine Schlitzsteuerungs- und Ventilfunktion. Für das Verschließen der Durchlässe ist allerdings die Innenwand des Zylinders verantwortlich. Bei dieser Ausführungsform ist die Steuerung der einstückigen Zylinderbuchse gegenüber den beiden voneinander unabhängig verschiebbaren Zylinderbuchsen vereinfacht.

Zweckmäßige Ausführungsformen des Erfindungsgegenstandes gehen aus den Unteransprüchen hervor.

Die Erfindung wird an einem Ausführungsbeispiel anhand der beigefügten Zeichnungen erläutert. Erfindungswesentliche Vorteile und Merkmale sind hierbei herausgestellt.

Es zeigt:
Fig. 1 eine schematische Perspektivansicht einer Brennkraftmaschine,
Fig. 2 den linken Teil der Brennkraftmaschine von Fig. 1 in einer schematischen Längsschnittdarstellung,
Fig. 3 ein Detail aus der Brennkraftmaschine von Fig. 1,
Fig. 4 eine Schnittdarstellung des Zylinderkopfes und
Fig. 5 eine Schnittdarstellung, ähnlich der von Fig. 3 bei einer weiteren Ausführungsform.

Eine Brennkraftmaschine 1 gemäß den Fig. 1 und 2 weist ein in Fig. 1 zum Teil aufgeschnittenes Maschinengehäuse mit integrierten Querwänden 11 auf, das im Ganzen quaderförmig und quer zur Längsrichtung bei 5 in zwei wesentliche Hälften zerlegbar ist. Die Hälften werden von Verbindungselementen 6 zusammengehalten. Das Maschinengehäuse wird von einer zentralen, längs durchgehenden Abtriebswelle 2 durchsetzt, um die konzentrisch und parallel vier Zylinder 3,4 angeordnet sind. Jeder Zylinder 3, 4 besteht aus einem in einer Hälfte des Maschinengehäuses angeordneten Buchsenteil (z.B. 3), der sich in einem in der anderen Hälfte angeordneten Buchsenteil (z.B. 4) fortsetzt. Der Raum des Maschinengehäuses zwischen den Wänden 11 und um den Zylindern 3, 4 wird üblicherweise von einem Kühlmedium durchströmt, mit dem die Zylinderwärme abgeführt bzw. verteilt wird. Nahe der mittleren Wand, die bei 5 die Teilungsebene des Maschinengehäuses enthält, sind Auslaß- und Einlaßführungen 7, 8 als ringförmige Kanäle um die Zylinder 3, 4 vorgesehen, die über angedeutete Öffnungen 9, 10 an ein Zu- bzw. Abführsystem, z.B. einen Vergaser bzw. ein Auspuffsystem anschließbar sind. Im Abstand zu den Wänden 11 sind Endplatten 12, 13 mit dem Maschinengehäuse verbunden, in denen sich Lager für die Abtriebswelle 2 befinden. Das Maschinengehäuse ist durch die Querwände 11, die Endplatten 12, 13 und Teilungsebene 5 in sektionsweise aneinandergesetzten Kammern aufgeteilt, die einzeln ausgetauscht werden können. In den Zylindern 3, 4 (Fig. 2 und 3) sind Kolben 38 angeordnet und zwar in jedem Zylinder 3, 4 zwei gleichachsige und gegensinnig arbeitende Kolben 38. Jeder Kolben 38 ist über ein Pleuel 14 oder eine Druckstange mit einem Taumelelement 40, 41 eines Taumelpaares 15 verbunden, die auf der Abtriebswelle 2 um eine festgelegte Taumelachse 16 (strickpunktiert angedeutet) drehbar gelagert sind. Die beiden Taumelelemente 40, 41 des Taumelpaares stehen im Längschnitt-gemäß Fig. 2-in jeder Drehstellung der Abtriebswelle 2 einander entgegengesetzt. Die Taumelelemente 40, 41 sind kreuzförmig ausgebildet. Mit jedem freien Ende des kreuzförmigen Taumelelementes 40,41 ist ein Pleuel 14 entweder über ein Kardangelenk 17 oder über ein Kugelgelenk aus Kugelkopf 44 und Kugelgelenklager 43 (siehe Fig. 2 unten) verbunden. Mit dem zugehörigen Kolben 38 ist jedes Pleuel 14 entweder über einen herkömmlichen Kolbenbolzen 46 (Fig. 3) oder ebenfalls über ein Kugelgelenk verbunden. An den Endplatten 13, 14 sind jeweils zwei Führungen 18 für je ein Ende 16 eines Taumelelementenpaares 15 befestigt, wobei jede Führung 18 ein parallel zur Abtriebswelle 2 verlaufende Führungsbahn für das eingreifende Ende des Taumelelementenpaares 15 definiert. Auf der Abtriebswelle sitzt nahe der Platte 13 ein Kettenrad 20, das über eine Kette 21 eine zweites Kettenrad 22 treibt, welches über eine Welle 31 ein Kettenrad 32 und eine weitere Kette 33 ein Kettenrad 23 antreibt, das fest mit einer koaxial auf der Abtriebswelle 2 drehbar gelagerten Steuerwelle 24 befestigt ist. Die Steuerwelle 24 durchsetzt wie die Abtriebswelle 2 das Maschinengehäuse und ragt über beide Wände 11 hinaus. An dem Kettenrad 23 benachbarten Ende der Steuerwelle 24 ist ein Steuernockenrad 34 befestigt, das einen Steuernocken 26 trägt. Am anderen Ende der Steuerwelle 24 ist ein in Fig. 1 erkennbares Steuernockenrad 25 mit einem entsprechenden Steuernocken 26 angebracht. An den Wänden 11 sind zur Drehlagerung von Steuerringen 28 Ringflansche 27 befestigt. Damit sind die Steuerringe 28 in exakter Ausrichtung auf jeweils eine Zylinderachse verdrehbar geführt. In jedem Steuerring 28 sind über den Umfang verteilt mehrere schräge Schlitze 29 vorgesehen, in die Folgeglieder 30 eingreifen, die fest mit einer Zylinderbuchse 45 verbunden sind (Fig. 2) die die Laufbahn für den jeweiligen Kolben 38 definiert. An jedem Steuerring 28 ist ein Gegennocken 35 vorgesehen, der mit dem Steuernocken 26 des Steuernockenrades 34 bzw. 25 zusammenwirkt. Damit die Gegennocken 35 aller Steuerringe 28 ständig an dem Steuernockenrad 34 bzw. 25 anliegen, sind Federelemente 67 (Fig. 1) vorgesehen. In den Zylindern 3, 4 sind Stifte 19 eingelassen, die in Längsnuten 19a an der Außenseite der Zylinderbuchsen 45 eingreifen und diese verschieblich aber unverdrehbar führen. Bei der Drehbewegung der Steuerwelle 24 werden in zeitlicher Abstimmung auf die jewiligen Positionen der Kolben 38 in den Zylinderbuchsen 45 über die beiden Steuernocken 26, die gegeneinander versetzt sind, die Steuerringe 28 aller Zylinder verdreht. Aus dieser Drehbewegung wird über die Schrägschlitze 29 und die Folgeglieder 30 eine Verschiebebewegung der Zylinderbuchsen 45 in Richtung der Zylinderachse bewirkt, deren Zweck später erläutert wird. In den Zylinderwänden sind (Fig. 2) Bohrungen 36 ausgebildet, die mit einer Schmierstoffversorgung 37 verbunden sind, um den Gleitbereichen zwischen den Zylinderbuchsen 45 und den Zylindern 3, 4 einen Schmierstoff zuzuführen. Abändernd dazu würde es auch ausreichen, die Zylinderbuchsen 45 mit Bohrungen 36' zu versehen, durch welche ein Schmierstoff in den Gleitbereich zwischen jeder Zylinderbuchse 45 der Innenwand des diese Zylinderbuchse 45 aufnehmenden Zylinders 3 oder 4 gelangen zu lassen. Wie die Fig. 4 und 5 erkennen lassen, ist am unteren Ende der Zylinderbuchse 45, 45a, 45b, die gleichzeitig das Ventil darstellt, im Außenumfang ein Dichtungsring 71, 71 a vorgesehen, der zur Gasabdichtung zwischen dem Zylinder 3 und der Zylinderbuchse 45, 45a, 45b dient.

In Fig. 2 ist die Lagerung der Taumelelementenpaare 15 im Detail erkennbar. Auf der Abtriebswelle 2 ist ein schrägstehender Bund 39 angeordnet, auf dem über ein Lager 40a die Taumelelemente 40, 41 drehbar gelagert sind. Das Taumelelementenpaar 15 besteht aus den zwei Hälften 40, 41, die relativ zueinander verdrehbar sind und durch Abdeckungen 42 daran gehindert werden, sich voneinander zu trennen. Der Bund 39 ist in Fig. 2 nicht nur in der Zeichenebene, sondern auch quer zur Zeichenebene schräggestellt, so daß eine von dem in Fig. 2 obenliegenden Kolben 38 nach links ausgeübte Druckkraft das Taumelelementenpaar 15 nach links zu kippen sucht, was nur möglich ist, wenn sich gleichzeitig die Abtriebswelle 2 verdreht. Auf diese Weise wird ein Drehmoment in der Abtriebswelle 2 über das Taumelelementenpaar 15 eingeleitet. Der schrägstehende Bund 39 ist auf einer Buchse 68 befestigt, die mit einem Steilgewinde 69 verschiebbar auf der Abtriebswelle 2 gelagert ist. Die Buchse 68 wird mit einem Hebel 70 ggfs. auch während des Betriebs verschoben, wobei die Kolben eine veränderte Kompression hervorrufen.

In Fig. 3 ist der Brennraum eines Zylinders 3, 4 in einem Längsschnitt gezeigt. In der mit 5 angedeuteten Teilungsebene des Maschinengehäuses wird von den beiden Teilen des Zylinders 3, 4 ein umlaufender und einspringender Vorsprung 48 gebildet, der als Quetschkopf im rechten Winkel wie im oberen Teil der Fig. 3 oder in einem anderen Winkel wie im unteren Figurenteil zur Kolbenlaufbahn angedeutet und der Kolbenboden in dem Bereich entsprechend angepaßt ist, bis zu dem hin in axialer Richtung sich die Kolben 38 zu bewegen vermögen. Der Vorsprung 48 ist hohlkehlenartig ausgerundet und weist eine Öffnung 50 auf, in die eine Zündkerze 51 eingeschraubt ist. Die Ausrundung 49 bildet zusammen mit kalottenförmigen Vertiefungen 53 in den Böden der beiden Kolben 38 den kugelförmigen Brennraum des Zylinders 3,4. Mit 52 sind in Fig. 3 die Kühlmittelkanäle um den Zylinder 3, 4 angedeutet, die über Kanal 52a Zuführung besitzen. In dem Vorsprung 48 sind in Verlängerung der Zylinderbuchsen 45 axial ausgerichtete, umlaufende Nuten 47 eingeformt, in die die freien Enden 45' der Zylinderbuchsen 45 in der dargestellten Lage (kurz vor dem Zündzeitpunkt) eintauchen, so daß sie den Zugang zu den Einlaß- bzw. Auslaßführungen 7, 8 abdichten. Wenn kein kugelförmiger Brennraum erforderlich ist, würde es auch genügen, daß mit den Ringbereichen 54 eine Anlage für die freien Enden 45' der Zylinderbuchsen 45 geschaffen wird, an der sich diese unter dem Explosionsdruck im Brennraum abstützen und diese nach außen abdichten können.

Die Brennkraftmaschine gemäß den Fig. 1, 2 und 3 arbeitet wie folgt:
Nachdem in der Stellung gemäß Fig. 3 die Zündung erfolgt ist, explodiert das im Brennraum komprimierte Brennstoff-Gasgemisch und treibt die beiden Kolben 38 voneinander weg. Über die Pleuel 14 werden die beiden Taumelelemente 40, 41 des Taumelelementenpaares 15 verschwenkt und der Abtriebswelle 2 ein Drehimpuls aufgezwungen. Da die Brennkraftmaschine in dieser Ausführungsform nach dem Viertakt-Otto-Prinzip arbeitet, wird gegen Ende des Expansionshubes der beiden Kolben 38 die in Fig. 3 linke Zylinderbuchse 45 über den Steuerring 28 nach links verschoben, bis die Öffnung zur Auslaßführung 7 freigegeben ist. Die Abtriebswelle 2 ist inzwischen durch aufeinanderfolgende Expansionstakte in den anderen Zylindern 3, 4 weitergedreht worden und bewegt die beiden Kolben 38 in Fig. 3 weider aufeinander zu. Dabei wird das Abgas in die Auslaßführung 7 gedrückt, ehe über den in Fig. 2 gezeigten Steuernocken 26 die linke Zylinderbuchse 45 wieder in die Stellung gemäß Fig. 3 verschoben wird, wo sie die Öffnung zur Auslaßführung 7 verschließt. Nachfolgend oder mit einer vorbestimmten Überschneidung wird die in Fig. 3 rechte Zylinderbuchse 45 vom gegenüberliegenden Steuerring nach rechts verschoben, bis die Öffnung zur Einlaßführung 8 freigegeben ist, wonach beim erneuten Auseinanderfahren der Kolben 38 frisches Brennstoff-Gasgemisch eingesaugt wird. Ehe die beiden Kolben 38 dann erneut wieder aufeinander zufahren, wird auch die rechte Zylinderbuchse 45 wieder nach links verschoben, bis sie in die Nut 47 eingedreht ist und die Öffnung zur Einlaßführung 8 verschlossen hat. Das eingeschlossene Brennstoff-Gasgemisch wird verdichtet, bis schließlich in der Stellung gemäß Fig. 3 bzw. kurz davor oder kurz danach erneut gezündet wird und ein neuer Expansionstakt stattfindet.

Bei der Ausführungsform von Fig. 4 weisen die den Brennraum zugewandten Enden 45a' der Zylinderbuchsen 45a trichterförmige Erweiterungen auf, an denen Dichtflächen 55 vorgesehen sind, die mit entsprechenden Ventilsitzen 56 einer ausgebauchten Erweiterung des Zylinders 3, 4 nach Art von Tellerventilen zusammenarbeiten. Zum Verbinden des Brennraumes jeweils mit der Auslaßführung 7 bzw. der Einlaßführung 8 wird eine der beiden Zylinderbuchsen 45a in Richtung zur anderen hin verschoben. Die Kolben 38 nähern sich bei dieser Ausführungsform weiter, als bei der Ausführungsform von Fig. 3 mit dem kugelförmigen Brennraum. Die Kolbenböden können hierbei ggfs. mit Quetschkanten versehen sein, die zu einer guten Verwirbelung des Brennstoff-Gasgemisches beitragen.

Bei der Ausführungsform von Fig. 5 sind die beiden Zylinderbuchsen eines Zylinders miteinander zu einer einstückigen Zylinderbuchse 45b verbunden. Im mittleren Bereich der Zylinderbuchse 45b weist diese eine in Umfangsrichtung verlaufende Reihe von Durchlässen 59 sowie eine Zündöffnung 58 auf. Die Zylinderbuchse 45b ist zwischen einer Mittelstellung (Fig. 5) und einer linken und einer rechten Endstellung verschiebbar. In der Mittelstellung werden die Durchlässe 59 durch die Innenwand des Zylinders 3, 4 verschlossen. Die Zündöffnung 58 ist mit der Zündkerze 51 ausgerichtet. In der linken Endstellung der Zylinderbuchse 45b stehen die Durchlässe 59 und die Zündöffnung 58 mit entsprechenden Öffnungen 61 zur Auslaßführung 7 in Verbindung. Während dieselben Durchlässe 59 und die Zündöffnung 58 in der rechten Endstellung über entsprechende Öffnungen 60 mit der Einlaßführung verbunden sind. Für die Bewegungssteuerung der Zylinderbuchse 45b ist ein einziges und auf der Steuerwelle 24 angeordnetes Steuernokkenrad 64 vorgesehen, das hier eine in Umfangsrichtung wellenförmige Führungsbahn 65 für ein Folgeglied 63 aufweist, das an einem Querzapfen der Zylinderbuchse 45b fest angebracht ist. Der Querzapfen 62 ist in einer Führung 66 im Zylinder 45b ausschließlich parallel zur Zylinderachse verschiebbar. Die Endstellungen der Durchlässe 59 sind in strichlierten Linien in Fig. 5 angedeutet.

Die Brennkraftmaschine läßt sich auch nach dem Zweitakt-Prinzip betreiben, wofür keine beweglichen Zylinderbuchsen erforderlich sind, sondern übliche Steuerschlitze in einer festen Zylinderbuchse, die durch die mit einer bestimmten Versetzungablaufende Kolbenbewegung wechselseitig überfahren werden.

Bei der Ausführungsform von Fig. 3 tritt in den Nuten 47 ein wünschenswerter Dämpfungseffekt für die Zylinderbuchsenbewegung auf, da dort ein Gaspolster verdichtet wird, wenn die freien Enden 45' in die Nuten 47 einzutauchen beginnen.

Bei der Bemessung der Nuten 47 und ihrer Ausrichtung auf die freien Enden 45' der Zylinderbuchsen 45 wird der Luftspalt zum Brennraum hin größer bemessen, als der Luftspalt zu den Einlaß-und Auslaßführungen 7, 8, da dann das in der Nut 47 eingeschlossene und durch den freien Raum der Zylinderbuchse 45 komprimierte Medium gegen den Explosionsdruck im Brennraum wirksam wird. Spaltverluste wirken sich dann nur in vernachlässigbarem Maß aus.

An den freien Enden 45' der Zylinderbuchsen 45 wird zweckmäßigerweise eine Art Verzahnung vorgesehen, damit sich dort evtl. ablagernde Ölkohle selbsttätig entfernt und zum Gasdruck-Stoßbelastungen gemildert tzw. gedämpft werden. Setzen sich die Ringnuten 47 zum Teil mit Verbrennungsrückständen zu, so geht dies mit ansteigenden Spaltverlusten durch Verschleiß einher. Die größeren Spaltverluste und der durch die Rückstände verkleinerte Verdichtungsraum in den Nuten 47 kompensieren einander. Prellkräfte, wie sie bei konventionellen Ventilen auftreten, enfallen hier vorteilhafterweise, da der Dichtschluß der Zylinderbuchsen 45 praktisch ohne metallische Berührung bewerkstelligt wird. Der Verschleiß und die Geräuschentwicklung sind deutlich niedriger.

Es liegt auf der Hand, daß die vorbeschriebene Verbrennungskraftmaschine auch als Dieselmotor betrieben werden kann, wobei dann zweckmäßigerweise die Dieseleinspritzung durch zwei Düsen bewirkt wird, die in bestimmten Stellungen zueinander angeordnet sind, so daß sich die Düsenstrahlen in der Mitte des Brennraumes treffen oder auf eine ensprechende Prallfläche im Brennraum aufschlagen. Beim Dieselbetrieb kann das Prinzip der Direkteinsprit zung oder ein Vorkammerprinzip angewendet werden. Zum einfachen Starten kann ein feuerfester Glühdraht quer durch den kugelförmigen Verbrennungsraum gespannt sein. Wenn die Kolben 38 als Sektionskolben ausgebildetsind, die geringe Wärmedurchgangswerte aufweisen, lassen sich Wärmeverluste aus dem Brennraum nach außen niedrig halten.

Das aus der Einlaßführung 8 einströmende Brennstoff-Gasgemisch strömt mit hoher Gleichförmigkeit. Es können natürlich auch Leitschaufeln oder spezielle Ausgestaltungen der Einlaßführung vorgesehen werden, damit eine gezielte Verwirbelung des Gemisches erzwungen wird.

Weiterhin wäre denkbar, die Steuernocken 26 unmittelbar auf die Zylinderbuchsen einwirken zu lassen und zwar entweder in radialer Richtung oder auch in axialer Richtung.

Als Material für die Zylinderbuchsen könnte Aluminium, Hartguß oder zu Profilrohren geformter Stahl verwendet werden. Thermisch überbelaste Zonen treten nicht auf, da die einzelnen Teile sehr gleichförmig sind und durchgehend gleiche Wandstärken aufweisen. Die Kühlung kann einfach ausgelegt sein.

Der Explosionsdruck verteilt sich über beide Kolben auf beideTaumelelemente, so daß die von diesen in die Abtriebswelle eingeleiten Drehmomente gleich groß sind.

Die gewählte Konstruktion gestattet es, aus mehreren Teilen zusammengesetzte Kolben zu verwenden, die für eine gute Wärmeisolierung sorgen. Die Kolben könnten auch axial und/oder radial geteilt sein und zusammengenietet oder zusammengeschraubt werden.

Falls eine Ventilöffnungsüberschneidung erforderlich ist, so kann diese durch die Anordnung der Steuernocken vorgegeben werden, wobei es auch möglich ist, z.B. mittels eines Fliehkraftreglers, die Überschneidung während des Betriebs automatisch zu verstellen. Die Verstellung kann sowohl positiv wie auch negativ erfolgen und zwar durch gegenläufiges links- und rechtsgängiges Steilgewinde innerhalb der Vorgelegewelle, also zwischen den beiden Kettenradspaaren.

Von besonderem Vorteil ist die Tatsache, daß infolge der Führung der Hälften der Taumelelemente und deren Aufteilung in zwei Hälften die radialen und in Umfangsrichtung verlaufenden Relativbewegungen der Anlenkung des Pleuls mit dem Ende der Hälfte des Taumelelementes außerordentlich klein sind. Dank dieser geringen Relativbewegungen erfahren die Pleuel und die Kolben nahezu keine seitlichen Belastungen, so daß die Pleuel sehr dünn und leicht, einfach und preiswert ausgebildet werden können, wie auch die Verbindung der Pleuel mit dem Kolben einerseits und den Taumelelementen andererseits.

Die Verbrennungskraftmaschine ist gutfür bleifreies Benzin geeignet, da der Druckanstieg nach der Zündung schneller abgebaut wird, als bei konventionellen Motoren, weil die Vergrößerung des Volumens nach beiden Richtungen erfolgt. Die Klopfneigung ist stark vermindert.

Die kaum vorhandene Pleuelauslenkung trägt auch zur Reibungsverminderung bei höheren Drehzahlen bei, da kaum seitliche Kräfte auf die Kolben auftreten. Die Pleuel könnten wegen kaum vorhandener Seitenkräfte aus einfachen Rohren gebildet werden und zur Schmierstoffzuleitung eingesetzt sein.

Von besonderem Vorteil ist auch der Wegfall von Ausgleichsmassen oder Gegengewichten zum Ausgleichen von Massenkräften ersten Ordnung.

Bei den Zylinderbuchsen mit den trichterförmig aufgeweiteten Enden kann der Ventilrand durch Aufstauchen eines Rohres gebildet oder durch Auswalzen oder durch Reibschweißen geformt werden.

Dank der vorerwähnten, kaum spürbaren Pleuelauslenkung können die Kolben größer bzw. mit engeren Toleranzen gestaltet werden als in herkömmlichen Maschinen, so daß Spaltverluste zwischen Kolben und Zylinderlaufbahn gering sind, während die Wärmeübertragung verbessert ist. Der Kolben könnte, falls kein bessere Wärmeübertragung gewünscht wird, so gestaltet sein, daß er nur an den Dichtbereichen Kontakt mit der Zylinderlaufbahn eingeht, wo sich auch Kolbenringe befinden.

Da die Zylinderbuchsen in einem großen Bereich in den Zylindern geführt sind und die geringen Pleuelauslenkungen wenig Reibung beanspruchen, ist die spezifische Gleitreibung gering, so daß es ausreicht, mit Thermoöl dort zu schmieren. Es ist dabei auch möglich, eine höhere Motorbetriebstemperatur zu wählen, weil die Wärmeabfuhr sehr günstig ist.

Die Kraftübertragung von der Abtriebswelle zu den einzelnen Zylinderbuchsen bzw. den die Zylinderbuchsen steuernden Nocken könnte auch unmittelbar über Zahnräder oder Planetenräder erfolgen. Ferner wäre es denkbar, eine umlaufende Kette oder einen Zahnriemen zu verwenden, der ausgehend von der Abtriebswelle alle Zylinder umschlingt und dort die Steuerbewegungen zwangsgesteuert auslöst.

## Patentansprüche

1. Brennkraftmaschine mit vier parallel und konzentrisch um eine zentrale Abtriebswelle (2) in einem Maschinengehäuse angeordneten Zylindern (3, 4), deren jeder zwei gegenläufige Kolben (38) enthält, die durch Pleuel (14) mit auf der Abtriebswelle angeordneten Taumelelementen (15) gekoppelt sind, die am Maschinengehäuse gegen eine Drehbewegung mit der Abtriebswelle (2) abgestützt sind, dadurch gekennzeichnet, daß jedes Taumelelement (15) aus zwei voneinander getrennten, einstückigen Hälften (40, 41) besteht, die um die schräg zur Abtriebswelle (2) stehende Taumelachse (16) des Taumelelements (15) relativ zueinander verdrehbar und auf einem mit der Abtriebswelle (2) undrehbar verbundenen Bund (39) gelagert sind, daß an jeder Hälfte (40,41), die Pleuel (14) zweier diametral gegenüberliegender Kolben (38) abgestützt sind, und daß jede Hälfte (40,41) in eine einzige parallel zur Abtriebswelle (2) verlaufende Führung (18) des Maschinengehäuses eingreift.

2. Brennkraftmaschine nach Anspruch 1, dadurch gekennzeichnet, daß jede Hälfte (40, 41) zwei in bezug auf die Taumelachse (16) diametral abstehende Arme aufweist, und daß das freie Ende eines der beiden Arme in die Führung (18) eingreift.

3. Brennkraftmaschine nach den Ansprüchen 1 und 2, dadurch gekennzeichnet, daß jedes Taumelelement (15) mit seinem zugeordneten Bund (39) auf der Abtriebswelle (2) axial verschiebbar, beispielsweise mittels einer Buchse (68) mit Steilganggewinde (69), gelagert ist.

4. Brennkraftmaschine nach den Ansprüchen 1 bis 3, dadurch gekennzeichnet, daß jedes Pleuel (14) nahe dem freien Ende jedes Armes einer jeden Hälfte (40, 41) in einem Kreuzgelenk (43, 44) abgestützt ist.

5. Brennkraftmaschine nach wenigstens einem der Ansprüche 1 bis 4, dadurch gekennzeichnet, daß das Maschinengehäuse annähernd in der Mitte der Brennräume geteilt ist (Teilfuge 5) und daß die Führungen (18) für die Hälften (40, 41 ) der Taumelelemente (15) in den Maschinengehäuseteilen angeordnet sind.

6. Brennkraftmaschine nach wenigstens einem der Ansprüche 1 bis 5, dadurch gekennzeichnet, daß das Maschinengehäuse zwischen den Taumelelementen (15) von einer die Abtriebswelle (2) umgebenden, hohlen Steuerwelle (24) durchsetzt wird, die von der Abtriebswelle (2) mittelbar angetrieben und mit in den Zylindern (3, 4) axial verscheibbaren und Einlaß- und Auslaßventilelemente bildenden Zylinderbuchsen (45, 45a) durch einen mechanischen Zwangsantrieb verbunden ist.

7. Brennkraftmaschine nach Anspruch 6, dadurch gekennzeichnet, daß die Abtriebswelle (2) der Steuerwelle (24) über ein Untersetzungsgetriebe (20 bis 23), vorzugsweise ein Zahn- oder Kettengetriebe, in Antriebsverbindung steht.

8. Brennkraftmaschine nach den Ansprüchen 6 und 7, dadurch gekennzeichnet, daß jede Zylinderbuchse (45, 45a) mit ihrem den Brennraum abgewandten Ende in einem konzentrischen und drehbar gelagerten Steurring (28) ragt und mit diesem über eine Kulissenführung (29, 30) oder ein Steilgewinde derart zwangsverbunden ist, daß eine Drehbewegung des Steurringes (28) um die Zylinderachse eine Verschiebebewegung der Zylinderbuchse (45, 45a) in Richtung der Zylinderachse bewirkt, und daß der Steuerring (28) mit der Steuerwelle (24), vorzugsweise über eine Nockenanordnung, in Drehantriebsverbindung steht.

9. Brennkraftmaschine nach den Ansprüchen 6 bis 8, dadurch gekennzeichnet, daß die Steuerwelle (24) nahe jedem Ende ein Steuernockenrad (34, 25) mit Nocken (26) trägt, daß die dem Steuernockenrad (34, 25) zugeordneten Steuerringe (28) auf die Steuernocken (26) ausgerichtete Gegennocken (35) tragen, und daß Federelemente (67) vorgesehen sind, die die Gegennocken (35) in ständiger Auflage am Steuernockenrad (34, 25) halten.

10. Brennkraftmaschine nach Anspruch 8, dadurch gekennzeichnet, daß die Kulissenführung (29, 30) aus wenigstens einer schräg zur Zylinderachse verlaufenden Nut oder einem Schlitz (29) im Steuerring (28) und aus einem von der Zylinderbuchse (45, 45a) abstehenden und in die Nut oder den Schlitz (29) eingreifenden Folgeglied (30), z.B. einem Gleitstein, besteht.

11. Brennkraftmaschien nach wenigstens einem der Ansprüche 6-10, dadurch gekennzeichnet, daß in jedem Zylinder (3, 4) eine umlaufende Aufweitung (57) vorgesehen ist, und daß die Zylinderbuchsen (45a) an ihren in der Brennkammer liegenden Enden trichterförmig erweitert sind und mit in der Aufweitung (57) ausgebildeten Ventilsitzen (56) nach Art von Tellerventilen zusammenarbeiten.

12. Brennkraftmaschine nach wenigstens einem der Ansprüche 6-10, dadurch gekennzeichnet, daß die beiden Zylinderbuchsen jedes Zylinders (3, 4) zu einer durchgehenden Zylinderbuchse (45b) vereinigt sind, die in wenigstens einer in Umfangsrichtung umlaufenden Reihe eine Vielzahl von Durchlässen (59) aufweist, die mit der Zylinderbuchse zwischen einer Mittelstellung (Zündstellung), in der die Durchlässe (59) von der Zylinderinnenwand verschlossen sind, und einer Einlaß- und einer Auslaßstellung verschiebbar sind, in denen sie auf im Maschinengehäuse angeordneten Einlaß- bzw. Auslaßführungen (7, 8) wechselweise ausgerichtet sind.

## Revendications

1. Un moteur à combustion interne comprenant quatre cylindres (3, 4) dans une carcasse de moteur, arrangés de manière concentrique autour d'un arbre de sortie central (2) et parallèles à celui-ci, chacun de ces cylindres comportant deux pistons (38) à mouvements opposés et couplés, au moyen de bielles (14), avec des éléments de nutation (15) arrangés sur l'arbre de sortie et appuyés sur la carcasse du moteur contre tout mouvement rotatif avec l'arbre de sortie (2), caractérisé par le fait que chacun de ces éléments de nutation (15) comporte deux moitiés en une pièce (40, 41) qui sont séparées l'une de l'autre et rotative l'une relative à l'autre autour de l'axe de nutation (16) de l'élément de nutation (15), qui est incliné vers l'arbre de sortie (2), et montées sur un collet (39) qui est connecté avec l'arbre de sortie (2) de manière non rotative, et caractérisé par le fait que les bielles (14) de deux des pistons (38), qui se trouvent diamétralement opposés l'un de l'autre, sont appuyées sur chacune des deux moitiés (40, 41), et caractérisé par le fait que chacune des deux moitiés (40,41) s'engrène dans un seul guidage (18), parallèle à l'arbre de sortie (2), de la carcasse du moteur.

2. Un moteur à combustion interne selon la revendication 1, caractérisé par le fait que chacune des deux moitiés (40, 41 ) est munie de deux bras saillissant diamétralement par rapport à l'axe de nutation (16), et caractérisé par le fait que le bout libre de l'un des deux bras s'engrène dans le guidage (18).

3. Un moteur à combustion interne selon les revendications 1 et 2, caractérisé par le fait que chacun des éléments de nutation (15) avec son collet (39) correspondant est monté sur l'arbre de sortie (2) de telle façon qu'il soit déplaçable en direction axiale, par exemple au moyen d'une douille (68) avec un filet à pas rapide (69).

4. Un moteur à combustion interne selon les revendications 1 à 3, caractérisé par le fait que chacune des bielles (14) est supportée, près du bout libre de chacun des bras de chacune des moitiés (40, 41), dans un joint de cardan (43, 44).

5. Un moteur à combustion interne selon l'une des revendications 1 à 4, caractérisé par le fait que la carcasse du moteur est divisée environ au milieu des chambres de combustion (joint de division 5), et caractérisé par le fait que les guidances (18) pour les moitiés (40, 41) des éléments de nutation (15) sont arrangées dans les parties de la carcasse du moteur.

6. Un moteur à combustion interne selon l'une des revendications 1 à 5, caractérisé par le fait que la carcasse du moteur est parcourue, entre les éléments de nutation (15), par un arbre à cames creux (24) qui entoure l'arbre de sortie (2) et est entraîné indirectement par cet arbre de sortie (2) et est connecté, par une commande positive mécanique, à des chemises de cylindre (45, 45a) qui sont déplaçables en direction axiale à l'intérieur des cylindres (3, 4) et qui forment des éléments de soupape d'admission et de sortie.

7. Un moteur à combustion interne selon la revendication 6, caractérisé par le fait que l'arbre de sortie (2) se trouve en connexion d'entraînement avec l'arbre à cames (24) au travers d'une transmission à démultiplication (20 à 23), de préférence une transmission par engrenages ou en engrenage à chaîne.

8. Un moteur à combustion interne selon les revendications 6 et 7, caractérisé par le fait que les bouts de chaque chemise de cylindre (45, 45a), qui sont éloignés de la chambre de combustion, saillissent dans un anneau de commande (28) concentrique et supporté de manière rotative et sont connecté avec cet anneau de commande (28) par une connexion forcé au moyen d'un guide de coulisse (29, 30) ou un filet à pas rapide, de telle façon qu'un mouvement rotatif de l'anneau de commande (28) autour de l'axe du cylindre provoque un déplacement de la chemise de cylindre (45, 45a) dans la direction de l'axe du cylindre, et caractérisé par le fait que il existe une connexion d'entraînement rotatif entre l'anneau de commande (28) et l'arbre à cames (24), de préférence au moyen d'un arrangement de cames.

9. Un moteur à combustion interne selon les revendications 6 à 8, caractérisé par le fait que l'arbre à cames (24) porte prés de chacun de ses bouts une roue à cames (34, 25) munie de cames de commande (26), caractérisé par le fait que les anneaux de commande (28) assignés à la roue à cames (34, 25) sont munis de contre-cames (35) alignées sur les cames de commande (26), et caractérisé par le fait que des éléments de ressort (67) sont prévus pour pousser les contre-cames (35) continuellement contre la roue à cames (34, 25).

10. Un moteur à combustion interne selon la revendication 8, caractérisé par le fait que le guide de coulisse (29, 30) comporte au moins une rainure ou fente (29) dans l'anneau de commande (28), inclinée par rapport à l'axe du cylindre, et un suiveur (30), par exemple un glisseur, qui saillit de la chemise du cylindre (45, 45a) et s'engrène dans la rainure ou fente (29).

11. Un moteur à combustion interne selon l'une des revendications 6 à 10, caractérisé par le fait que chaque cylindre (3, 4) comporte à son intérieur une expansion circonférentielle (57), et caractérisé par le fait que les bouts des chemises de cylindre (45a) qui se trouvent dans la chambre de combustion sont élargis en forme d'entonnoir et coopèrent avec les sièges de soupape (56) formées dans l'expansion (57), semblablement à la fonction des soupapes en champignon.

12. Un moteur à combustion interne selon l'une des revendications 6 à 10, caractérisé par le fait que les deux chemises de chaque cylindre (3, 4) forment une seule chemise de cylindre (45b) continue qui contient dans au moins une rangée circonférentielle plusiers passages (59) qui sont déplaçables avec la chemise de cylindre entre une position centrale (position d'allumage), dans laquelle les passages (59) sont fermés par la paroi intérieure du cylindre, et une position d'admission et une position de sortie, dans laquelle ils sont alignés alternativement sur des guides d'admission ou des guides de sortie (7, 8), respectivement, arrangés dans la carcasse du moteur.

## Claims

1. An internal combustion engine comprising four cylinders (3, 4) in an engine housing, arranged concentrically around a central output shaft (2) and parallel thereto, each of said cylinders having two pistons (38) moving in opposite directions and coupled by means of connecting rods (14) with wobble elements (15) arranged on the output shaft and supported on the engine housing against rotating with the output shaft (2), characterized in that each of said wobble elements (15) consists of two one-piece halves (40, 41 ) separated from one another and rotatable relative to each other around the wobble axis (16) of the wobble element (15), which is lying at an angle with respect to said output shaft (2), and supported on a collar (39) which is non-rotatably connected with the output shaft (2), and characterized in that on each of said halves (40, 41) the connecting rods (14) of two diametrically opposite ones of said pistons (38) are supported, and characterized in that each of said halves (40, 41) engages into a single guideway (18), which is parallel to the output shaft (2), of the engine housing.

2. An internal combustion engine as defined in claim 1, characterized in that each of said halves (40, 41) has two arms projecting diametrically with respect to the wobble axis (16), and characterized in that the free end of one of the two arms engages into said guideway (18).

3. An internal combustion engine as defined in claims 1 and 2, characterized in that each of said wobble elements (15) with its appertaining collar (39) is supported so as to be axially displaceable on the output shaft (2), for example by means of a bushing (68) with a coarse-pitch thread (69).

4. An internal combustion engine as defined in claims 1 to 3, charaterized in that each of said connecting rods (14) is supported, near the free end of each arm of each of said halves (40, 41), in a cardan joint (43, 44).

5. An internal combustion engine as defined in any of claims 1 to 4, characterized in that the engine housing is divided approximately in the middle of the combustion chambers parting line (5), and characterized in that the guideways (18) for the halves (40, 41 ) of the wobble elements (15) are arranged in the parts of the engine housing.

6. An internal combustion engine as defined in any of claims 1 to 5, characterized in that the engine housing is penetrated between the wobble elements (15) by a hollow camshaft (24) surrounding the output shaft (2) and being indirectly driven by said output shaft (2) and being connected through a mechanical positive drive with cylinder jackets (45, 45a) which are axially displaceable inside the cylinders (3, 4) and form inlet and outlet valve elements.

7. An internal combustion engine as defined in claim 6, characterized in that the output shaft (2) is in drive connection with the camshaft (24) through a reduction gear (20 to 23), preferably a gear-wheel drive or a chain drive.

8. An internal combustion engine as defined in claims 6 and 7, characterized in that the ends of each cylinder jacket (45, 45a), which are remote to the combustion chamber, project into a concentric and rotatably supported control ring (28) and are force-connected with said control ring (28) by means of a shifting-gate guide (29, 30) or a coarse-pitch thread, in such a way that a rotational motion of the control ring (28) around the cylinder axis causes a displacement of the cylinder jacket (45, 45a) in the direction of the cylinder axis, and characterized in that there exists a rotational-drive connection between the control ring (28) and the camshaft (24), preferably by means of a cam arrangement.

9. An internal combustion engine as defined in claims 6 to 8, characterized in that the camshaft (24) supports near each of its ends a control cam wheel (34, 25) provided with cams (26), characterized in that the control rings (28) assigned to the cam wheel (34, 25) are provided with counter cams (35) aligned with said control cams (26), and characterized in that spring elements (67) are provided for urging said counter cams (35) continuously against said control cam wheel (34, 25).

10. An internal combustion engine as defined in claim 8, characterized in that the shifting-gate guide (29, 30) consists of at least one groove or slot (29) in the control ring (28), lying at an angle respective to the cylinder axis, and of a follower (30), for example a glide ring, projecting from the cylinder jacket (45, 45a) and engaging into the groove or slot (29).

11. An internal combustion engine as defined in any of claims 6 to 10, characterized in that in each cylinder (3, 4) there is a circumferential expansion (57), and characterized in that the ends of the cylinder jackets (45a) situated in the combustion chamber are enlarged in the shape of a funnel and cooperate with the valve seats (56) formed in the expansion (57) in a poppet-valve-like manner.

12. An internal combustion engine as defined in any of claims 6 to 10, characterized in that the two cylinder jackets of each cylinder (3, 4) form one continuous cylinder jacket (45b) which includes in at least one circumferential row a plurality of passages (59) which are displaceable with the cylinder jacket between a central position (ignition position), in which the passages (59) are sealed by the inner wall of the cylinder, and an inlet and an outlet position, in which they are alternately aligned with inlet respectively outlet guides (7, 8) arranged in the engine housing.
